# EUROPÄISCHE PATENTSCHRIFT

(11) **EP 1 274 940 B1**
(45) Veröffentlichungstag und Bekanntmachung des Hinweises auf die Patenterteilung: **20.06.2007**
(21) Anmeldenummer: 01911693.8
(22) Anmeldetag: 23.02.2001
(51) Int. Cl.: F04B 39/06, F04B 45/04, F04B 39/12

(54) **MESSGASPUMPE**
PUMP FOR GASES TO BE MEASURED
POMPE A GAZ DE MESURE

(30) Priorität: 20.04.2000 DE 10019725
(43) Veröffentlichungstag der Anmeldung: 15.01.2003
(73) Patentinhaber: KNF Neuberger GmbH, D-79112 Freiburg (DE)
(72) Erfinder: HAUSER, Erwin, 79312 Emmendingen (DE)
(74) Vertreter: Maucher, Wolfgang
(86) Internationale Anmeldenummer: PCT/EP2001/002065
(87) Internationale Veröffentlichungsnummer: WO 2001/081763

(56) Entgegenhaltungen:
- DE-A- 4 322 272
- DE-U- 8 602 787
- JP-A- 51 118 104
- US-A- 4 716 926
- US-A- 4 790 730
- PATENT ABSTRACTS OF JAPAN vol. 001, no. 071 (M-025), 11. Juli 1977 (1977-07-11) -& JP 52 018209 A (IWAKI:KK), 10. Februar 1977 (1977-02-10)

## Beschreibung

Die Erfindung betrifft eine Messgaspumpe mit einem Pumpengehäuse, mit einem darin befindlichen Pumpenraum, der von einer Arbeitsmembran abgeschlossen ist, die über ein Pleuel oder dergleichen Huborgan mit einem Kurbeltrieb in Antriebsverbindung steht, mit einer im oberen Bereich des Pumpengehäuses, insbesondere im Pumpenkopf angeordneten Heizeinrichtung und mit einer zumindest den Pumpenkopf übergreifenden Wärmeisolierung, die im wesentlichen durch ein Isolationsgehäuse gebildet ist, dessen Innenwand zur Bildung einer Gasisolationsschicht zu dem Pumpenkopf beabstandet ist.

Solche Pumpen dienen zum Fördern heißer Messgase, deren Temperatur möglichst im Entnahme-Zustand erhalten bleiben soll. Eine Kondensation von Analypegasbestandteilen, ein Verfälschen des Messergebnisses sollen vermieden werden- Um bei solchen Heißgaspumpen die Bereiche, die mit dem zu messenden Gas in Verbindung kommen, auf der etwa durch die Entnahmestelle des zu messenden Gases vorgegebenen Temperatur zu halten, ist im Pumpenkopf eine Heizung vorgesehen, die ein Absinken der Temperatur des zu messenden Gases im Bereich des Pumpraumes verhindern oder wenigstens vermindern soll.

Aus der DE 4322272 C2 ist es bekannt, eine den Pumpenkopf umfassende, wärmeleitende Glocke oder eine wärmeleitend in Verbindung stehende Isolierglocke vorzusehen.
Damit ist zwar eine gewisse Vergleichmäßigung der Temperaturverteilung im Bereich des Pumpenkopfes erzielbar, jedoch ergibt sich immer noch eine vergleichsweise hohe Wärmeabstrahlung und damit entsprechende Verluste.

Man hat daher auch bereits eine Messgaspumpe geschaffen, deren den Pumpenkopf aufweisendes Pumpenoberteil eine haubenförmige Wärmeisolierung übergreift (vgl. DE 86 02 787). Diese Wärmeisolierung hat die Form eines nach unten offenen Topfes. Zwischen der Wärmeisolierung und dem Pumpenoberteil ist sowohl in Radialrichtung als auch nach oben in Achsrichtung ein ununterbrochener Distanzraum vorgesehen, der einen isolierenden Luftraum umgrenzt. Auf diese Weise wird bei der vorbekannten Messgaspumpe zwar eine übermäßige Temperaturabstrahlung vermieden, eine gleichmäßige Wärmeverteilung im Bereich des Pumpenoberteils der vorbekannten Messgaspumpe wird damit jedoch nicht erreicht.

Aufgabe der vorliegenden Erfindung ist es, die Wärmeabstrahlung vom Pumpenkopf nach außen weiter zu reduzieren und die gleichmäßige Temperaturverteilung im Bereich des Pumpenkopfes zu verbessern.

Zur Lösung dieser Aufgabe wird vorgeschlagen, dass das Isolationsgehäuse eine wärmestrahlenreflektierende Reflexionsschicht aufweist. Durch diese wärmestrahlenreflektierende Reflexionsschicht wird die Isolierwirkung der Wärmeisolierung noch weiter verbessert und die unerwünschte Wärmeabstrahlung nach außen reduziert.

Vorteilhafterweise weist die Innenwand des Isolationsgehäuses eine wärmeisolierende Schicht, vorzugsweise aus Glasfasermaterial oder dergleichen wärmefestem Material auf. Diese Schicht in Kombination mit der Luft-Zwischenisolierschicht und der wärmestrahlenreflektierenden Reflexionsschicht ergibt eine besonders gute Wärmeisolation.

Dabei sieht eine bevorzugte Weiterbildung gemäß der Erfindung vor, dass die Innenwand des Isolationsgehäuses wärmestrahlenreflektierend ausgebildet ist oder dass die wärmeisolierende Schicht innenseitig eine solche Reflexionsschicht trägt. Die Reflexionsschicht kann somit je nach Ausbildung des Isolationsgehäuses entweder direkt innenseitig am Isolationsgehäuse vorgesehen sein oder aber innenseitig an der gegebenenfalls zusätzlich vorgesehenen wärmeisolierenden Schicht.

Dabei sieht eine besonders einfache und vorteilhafte Ausführungsform gemäß der Erfindung vor, dass die wärmestrahlenreflektierende Reflexionsschicht aus hochglanzpoliertem Edelstahl besteht.

Zweckmäßig ist es, wenn das Isolationsgehäuse sandwichartig ausgebildet ist und innenseitig eine zum Pumpenkopf auf Abstand gehaltene Metallhaube, vorzugsweise aus Edelstahl, anschließend nach außen eine hitzebeständige Wärmeisolationsschicht und als Außenschicht eine wärmeisolierende Schicht vorzugsweise aus Kunststoff aufweist.

Dieser Aufbau des Isolationsgehäuses ergibt einerseits innenseitig

(Es folgen die ursprünglichen Seiten 3 bis 7 der Beschreibung) eine gute Beständigkeit auch bei hohen Betriebstemperaturen der Pumpe, sehr gute Isolationswerte und eine gute Formstabilität.

Zweckmäßigerweise umschließt das Isolationsgehäuse zumindest den Pumpenkopf allseitig, wobei Durchtrittsöffnungen zumindest für Druck- und Saugzuleitungen sowie für den Pleuel vorgesehen sind. Damit ist eine praktisch den Pumpenkopf umfassende Isolierung gebildet.

Durch die im Bereich des Pumpenkopfes vorgesehene Heizung ergibt sich der unerwünschte Nebeneffekt, daß auch eine Erwärmung des membranseitigen Pleuelkopfes und über den Pleuel eine Erwärmung des Kurbeltriebs auftritt, wobei insbesondere das Pleuellager Schaden nehmen kann.
Gerade bei der besonders effektiven Isolierung des Pumpenkopfes durch die Gasisolationsschicht tritt dieser Effekt verstärkt in Erscheinung. Zur Reduzierung dieser Wärmeübertragung von Pumpenkopf zum Kurbeltrieb sind im Antriebs-Übertragungsbereich zwischen membranseitigem Pleuelkopf und Kurbeltrieb, einerseits die Wärmeleitfähigkeit reduzierende, in Pleuellängsrichtung beabstandete und in Umfangsrichtung versetzte Durchgangslöcher und andererseits zur Wärmeabstrahlung zumindest im Kurbeltriebnahen Bereich eine Oberflächenvergrößerung vorgesehen.

Die Kombination dieser einfach zur realisierenden Maßnahmen führt zur einer wirksamen Reduzierung der Temperatur des Pleuellagers mit der Folge einer entsprechenden Verlängerung der Lebensdauer. Die seitlich beabstandeten und in Umfangsrichtung versetzten Durchgangslöcher reduzieren den wärmeübertragenden Querschnitt des Pleuels, reduzieren durch den Längsversatz der Löcher die Festigkeit aber nur unwesentlich. Am Kurbeltrieb-nahen Ende des Pleuels noch anfallende Wärme kann schließlich wirksam durch die dort vorgesehene Oberflächenvergrößerung an die Umgebung abgeführt werden.

Dabei sind als Oberflächenvergrößerung zweckmäßigerweise Kühlrippen vorgesehen, die in dem die Pleuelstange aufnehmenden, Kurbeltrieb-nahen Pleuelkopf, insbesondere in dessen konischem Übergangsbereich angeordnet sind. Die Kühlung durch die Kühlrippen ist durch die Kurbel- oder Exzenterbewegung besonders wirksam, so daß insbesondere trotz hoher Temperaturen im Bereich des Pleuelkopfes praktisch keine erhöhte Temperaturbelastung des Pleuellagers und dessen Umgebung auftritt.
Vorzugsweise sind benachbarte Durchgangslöcher um 90 °C zueinander umfangsversetzt und weisen vorzugsweise einen Mittelabstand von weniger als dem Durchmesser auf. Durch diesen Seitenversatz der Löcher in Längsrichtung des Pleuels greifen die Löcher zwar ineinander und ergeben dadurch eine besonders gute Durchlüftung und Kühlung auch in diesem Bereich, die Festigkeit des Pleuels bleibt aber weitestgehend erhalten.
Gegebenenfalls können im Kurbeltrieb-nahen Pleuelkopf, vorzugsweise im Bereich zwischen den Kühlrippen und dem Pleuellager, eine oder mehrere Durchgangslöcher zur Reduzierung der Wärmeleitfähigkeit und/oder zur Ableitung der Wärme insbesondere zu den benachbart angeordneten Kühlrippen vorgesehen sind. Damit wird einerseits die wärmeleitende Querschnittsfläche reduziert und andererseits kann durch die Löcher auch eine Luftzirkulation und damit eine Wärmeabfuhr erreicht werden. Außerdem ist eine gezielte Führung der Wärme zu den Kühlrippen hin begünstigt.

Vorteilhafterweise besteht der Pleuel aus Stahl, insbesondere aus Edelstahl. Edelstahl hat gegenüber dem sonst meist verwendeten Aluminium für den Pleuel den Vorteil der geringeren Wärmeleitfähigkeit bei gleichzeitig guten Festigkeitseigenschaften.

Nachstehend ist die Erfindung mit ihren wesentlichen Einzelheiten noch näher beschrieben.

### Es zeigt:

- Fig. 1: eine Längsschnittdarstellung einer Meßgaspumpe,
- Fig. 2: einen Teilausschnitt eines Pleuels und
- Fig. 3: eine Querschnittdarstellung eines Pleuels im Bereich einer Durchgangslochung.

Eine in Fig. 1 gezeigte Meßgaspumpe 1 weist ein Pumpengehäuse 2 mit einem darin befindlichen Pumpenraum 3 auf, der einerseits von einem Pumpenkopfdeckel 4 und andererseits von einer Arbeitsmembrane 5 sowie einem Pleuelkopf 6 abgeschlossen ist. Die Arbeitsmembrane 5 ist außenrandseitig zwischen dem Pumpenkopfdeckel 4 und einem ringförmigen Gehäuseteil 7 sowie zentral beim Pleuelkopf 6 eingespannt und über einen mit dem Pleuelkopf 6 verbundenen Pleuel 8 mit einem Kurbeltrieb 9 verbunden.

Bei der Meßgaspumpe handelt es sich um eine beheizte Pumpe, die im Pumpenkopf 10 eine Heizeinrichtung aufweist. Damit kann der Pumpenkopf bedarfsweise auf mehrere 100 °C aufgeheizt werden.

Zur Wärmeisolierung ist ein Isolationsgehäuse 13 vorgesehen, dessen Innenwand 15 zur Bildung einer Gasisolationsschicht 14 zu dem Pumpenkopf 10 beabstandet ist.
Im Ausführungsbeispiel ist die Innenwand des Isolationsgehäuses 13 zusätzlich mit einer hitzebeständigen Wärmeisolationsschicht 16, vorzugsweise aus Glasfasermaterial, versehen, deren Innenseite die zum Pumpenkopf beabstandete Innenwand 15 bildet.
Diese Innenwand 15 des Isolationsgehäuses ist mit einer wärmestrahlenreflektierenden Reflexionsschicht versehen, um die Isolation insgesamt noch zu verbessern.
Die Reflexionsschicht ist insbesondere durch eine hochglanzpolierte Reflexionsschicht, vorzugsweise aus Edelstahl gebildet. Ist keine Schicht 16 vorgesehen, so kann die Reflexionsschicht auch direkt auf der Innenseite des Isolationsgehäuses 13 aufgebracht sein.
Es besteht auch die Möglichkeit, daß das Isolationsgehäuse 13 sandwichartig ausgebildet ist und innenseitig eine zum Pumpenkopf 6 auf Abstand gehaltene Metallhaube, vorzugsweise aus Edelstahl, anschließend nach außen eine hitzebeständige Wärmeisolationsschicht 16 und als Außenschicht eine wärmeisolierende Kunststoffschicht, die dann die äußere Haube des Isolationsgehäuses 13 bildet, aufweist.

Wie gut in Fig.1 erkennbar, umschließt das Isolationsgehäuse zumindest den Pumpenkopf allseitig, wobei Durchtrittsöffnungen zumindest für Druck- und Saugzuleitungen sowie für den Pleuel 8 vorgesehen sind.
Um zu verhindern, daß eine Wärmeübertragung von dem Pumpenkopf 10 auf den Kurbeltrieb 9 über den Pleuel 8 in einem für das Pleuellager schädlichen Maß auftritt, sind im Bereich der Antriebs-Übertragung Maßnahmen zur Reduzierung der Wärmeübertragung auf den Kurbeltrieb 9 vorgesehen.

Zur Reduzierung der Wärmeleitfähigkeit sind in Pleuellängsrichtung beabstandete und in Umfangsrichtung versetzte Durchgangslöcher 11 vorgesehen. Wie in der vergrößerten Darstellung gemäß Fig. 2 deutlich erkennbar ist, sind benachbarte Durchgangslöcher 11 um 90° zueinander umfangsversetzt und weisen einen Mittenabstand von weniger als dem Lochdurchmesser auf. Die Lochkanäle sind somit verbunden. Dadurch ist einerseits die Wärmeleitfähigkeit des Pleuels 8 verringert und die Durchgangslöcher 11 begünstigen darüber hinaus eine gute Durchlüftung und damit Wärmeabfuhr. Durch den Versatz der Durchgangslöcher 11 und die Verbindung ihrer Kanäle ergeben sich trotz der erzielten Wärmeleitfähigkeits-Reduzierung und der erhöhten Wärmeabstrahlung noch gute Festigkeitswerte.
Im Ausführungsbeispiel sind zwei benachbarte Durchgangslöcher 11 vorgesehen. Je nach Länge des Pleuels können aber auch mehr als zwei Durchgangslöcher 11 vorgesehen sein.

Zur Wärmeabstrahlung ist zumindest im kurbeltrieb-nahen Bereich eine Oberflächenvergrößerung durch Kühlrippen 12 vorgesehen, die im Ausführungsbeispiel in dem konischen Übergangsbereich des kurbeltriebnahen Pleuelkopfes angeordnet sind. Damit wird eine wirksame Wärmeabstrahlung in diesem Bereich erzielt, wobei dies noch unterstützt werden kann, indem vorzugsweise zwischen den Kühlrippen 12 und dem Pleuellager ein oder mehrere, weitere Durchgangslöcher 11 a vorgesehen sind. Die Durchgangslöcher 11 a sind so angeordnet, daß auch eine Wärmeführung zu den benachbarten Kühlrippen und dort eine Wärmeabstrahlung erfolgt, wie dies durch die Pfeile in Fig.1 angedeutet ist.
Die Kombination aus reduzierter Wärmeleitfähigkeit einerseits und erhöhter Wärmeabstrahlmöglichkeit andererseits ergibt auf dem Wärmeübertragungsweg zwischen Pumpenkopf 10 und Kurbeltrieb 9 eine starke Temperaturabsenkung, so daß an dem Pleuellager trotz hoher Betriebstemperaturen im Bereich des Pumpenkopfes 10 nur noch übliche und für das Pleuellager unschädliche Betriebstemperaturen auftreten.

## Patentansprüche

1. Messgaspumpe mit einem Pumpengehäuse, mit einem darin befindlichen Pumpenraum, der von einer Arbeitsmembran abgeschlossenen ist, die über einen Pleuel oder dergleichen Huborgan mit einem Kurbeltrieb in Antriebsverbindung steht, mit einer im oberen Bereich des Pumpengehäuses, insbesondere im Pumpenkopf, angeordneten Heizeinrichtung, und mit einer zumindest den Pumpenkopf übergreifende Wärmeisolierung, die im wesentlichen durch ein Isolationsgehäuse gebildet ist, dessen Innenwand zur Bildung einer Gasisolationsschicht zu dem Pumpenkopf beabstandet ist, **dadurch gekennzeichnet, dass** das Isolationsgehäuse (13) eine wärmestrahlenreflektierende Reflexionsschicht (17) aufweist.

2. Messgaspumpe nach Anspruch 1, **dadurch gekennzeichnet, dass** die Innenwand (15) des Isolationsgehäuses (13) eine wärmeisolierende Schicht (16), vorzugsweise aus Glasfasermaterial oder dergleichen wärmefestem Material aufweist.

3. Messgaspumpe nach Anspruch 1 oder 2, **dadurch gekennzeichnet, dass** die Innenwand (15) des Isolationsgehäuses (13) wärmestrahlenreflektierend ausgebildet ist oder dass die wärmeisolierende Schicht (16) innenseitig eine solche Reflexionsschicht (17) trägt.

4. Messgaspumpe nach einem der Ansprüche 1 bis 3, **dadurch gekennzeichnet, dass** die wärmestrahlenreflektierende Reflexionsschicht aus hochglanzpoliertem Edelstahl besteht.

5. Messgaspumpe nach einem der Ansprüche 1 bis 4, **dadurch gekennzeichnet, dass** das Isolationsgehäuse (13) sandwichartig ausgebildet ist und innenseitig eine zum Pumpenkopf (6) auf Abstand gehaltene Metallhaube, vorzugsweise aus Edelstahl, anschließend nach außen eine hitzebeständige Wärmeisolationsschicht(16) und als Außenschicht eine wärmeisolierende Schicht vorzugsweise aus Kunststoff aufweist.

6. Messgaspumpe nach einem der Ansprüche 1 bis 5, **dadurch gekennzeichnet, dass** das Isolationsgehäuse (13) zumindest den Pumpenkopf (10) allseitig umschließt und dass Durchtrittsöffnungen zumindest für Druck- und Saugzuleitungen sowie für den Pleuel (8) vorgesehen sind.

7. Messgaspumpe nach einem der Ansprüche 1 bis 6, **dadurch gekennzeichnet, dass** im Antriebs-Übertragungsbereich zwischen membranseitigem Pleuelkopf (6) und Kurbeltrieb (9), zur Reduzierung der Wärmeübertragung auf den Kurbeltrieb, einerseits die Wärmeleitfähigkeit reduzierende, in Pleuellängsrichtung beabstandete und in Umfangsrichtung versetzte Durchgangslöcher (11,11a) und andererseits zur Wärmeabstrahlung zumindest im Kurbeltrieb-nahen Bereich eine Oberflächenvergrößerung (12) vorgesehen sind.

8. Messgaspumpe nach Anspruch 7, **dadurch gekennzeichnet, dass** benachbarte Durchgangslöcher (11) um 90° zueinander umfangsversetzt sind und vorzugsweise einen Mittelabstand von weniger als dem Durchmesser aufweisen.

9. Messgaspumpe nach Anspruch 7 oder 8, **dadurch gekennzeichnet, dass** als Oberflächenvergrößerung Kühlrippen (12) vorgesehen sind, die in dem die Pleuelstange aufnehmenden, Kurbeltrieb-nahen Pleuelkopf, insbesondere in dessen konischem Übergangsbereich angeordnet sind.

10. Messgaspumpe nach einem der Ansprüche 7 bis 9, **dadurch gekennzeichnet, dass** vorzugsweise im Bereich zwischen den Kühlrippen (12) und dem Pleuellager, im Kurbeltriebnahen Pleuelkopf eine oder mehrere Durchgangslöcher (11a) zur Reduzierung der Wärmeleitfähigkeit und/oder zur Ableitung der Wärme insbesondere zu den benachbart angeordneten Kühlrippen vorgesehen sind.

11. Messgaspumpe nach einem der Ansprüche 1 bis 10, **dadurch gekennzeichnet, dass** der Pleuel (8) aus Stahl, insbesondere aus Edelstahl besteht.

## Claims

1. Measuring gas pump having a pump housing, with a pump chamber situated therein, which is closed off by a working diaphragm connected for driving to a crank drive, via a connecting rod or similar lifting means, having a heater arranged in the upper part of the pump housing, particularly in the pump head, and having thermal insulation which covers at least the pump head, and which is formed essentially by an insulating housing the inner wall of which is spaced from the pump head to form an insulating gas layer, **characterised in that** the insulating housing (13) comprises a reflective coating (17) that reflects heat radiation.

2. Measuring gas pump according to claim 1, **characterised in that** the inner wall (15) of the insulating housing (13) comprises a thermally insulating layer (16), preferably made of fibreglass material or a similarly heat-resistant material.

3. Measuring gas pump according to claim 1 or 2, **characterised in that** the inner wall (15) of the insulating housing (13) is constructed to reflect heat radiation or the thermally insulating layer (16) has a reflective coating (17) of this kind on the inside.

4. Measuring gas pump according to one of claims 1 to 3, **characterised in that** the reflective coating that reflects heat radiation consists of highly polished stainless steel.

5. Measuring gas pump according to one of claims 1 to 4, **characterised in that** the insulating housing (13) is of a sandwich construction and comprises on the inside a metal cowling, preferably of stainless steel, held at a spacing from the pump head (6), and then outside that a heat-resistant thermal insulation layer (16) and, as the outermost layer, a thermally insulating layer, preferably of plastics.

6. Measuring gas pump according to one of claims 1 to 5, **characterised in that** the insulating housing (13) encloses at least the pump head (10) on all sides and **in that** through-openings are provided at least for compression and suction feed lines and for the connecting rod (8).

7. Measuring gas pump according to one of claims 1 to 6, **characterised in that**, in the drive transmission region between the connecting rod head (6) on the diaphragm side and the crank drive (9), for reducing the transmission of heat to the crank drive, on the one hand through-holes (11, 11 a) are provided that reduce the heat conductivity, these through-holes (11, 11a) being arranged at a spacing in the longitudinal direction of the connecting rod and offset in the circumferential direction, and on the other hand an enlarged surface area (12) is provided for heat radiation at least in the region close to the crank drive.

8. Measuring gas pump according to claim 7, **characterised in that** adjacent through-holes (11) are arranged circumferentially, offset from one another by 90°, and are preferably at a mean spacing which is less than the diameter.

9. Measuring gas pump according to claim 7 or 8, **characterised in that** the enlarged surface area comprises cooling ribs (12) which are arranged in the connecting rod head that accommodates the connecting rod close to the crank drive, particularly in the conical transition area thereof.

10. Measuring gas pump according to one of claims 7 to 9, **characterised in that** preferably one or more through-holes (11 a) for reducing the heat conductivity and/or for conducting away the heat particularly to the cooling ribs arranged adjacent thereto are provided in the region between the cooling ribs (12) and the connecting rod bearing, in the connecting rod head close to the crank drive.

11. Measuring gas pump according to one of claims 1 to 10, **characterised in that** the connecting rod (8) is made of steel, particularly stainless steel.

## Revendications

1. Pompe à gaz de mesure avec un carter de pompe, avec une chambre de pompe se trouvant à l'intérieur qui est fermée par une membrane de travail qui est en liaison d'entraînement par l'intermédiaire d'une bielle ou d'un organe de levée analogue avec un mécanisme à manivelle, avec un dispositif de chauffage disposé dans la partie supérieure du carter de pompe, en particulier dans la tête de pompe, et avec une isolation thermique recouvrant au moins la tête de pompe, qui est formée essentiellement par un carter isolant dont la paroi intérieure est espacée de la tête de pompe pour former une couche isolante gazeuse, **caractérisée en ce que** le carter isolant (13) présente une couche de réflexion (17) réfléchissant le rayonnement thermique.

2. Pompe à gaz de mesure selon la revendication 1, **caractérisée en ce que** la paroi intérieure (15) du carter isolant (13) présente une couche thermo-isolante (16), de préférence en matériau à base de fibre de verre ou en matériau résistant à la chaleur analogue.

3. Pompe à gaz de mesure selon la revendication 1 ou 2, **caractérisée en ce que** la paroi intérieure (15) du carter isolant (13) est conçue de manière à réfléchir le rayonnement thermique ou que la couche thermo-isolante (16) porte une telle couche de réflexion (17) côté intérieur.

4. Pompe à gaz de mesure selon l'une des revendications 1 à 3, **caractérisée en ce que** la couche de réflexion réfléchissant le rayonnement thermique est en acier spécial poli miroir.

5. Pompe à gaz de mesure selon l'une des revendications 1 à 4, **caractérisée en ce que** le carter isolant (13) est conçu en sandwich et présente côté intérieur un capot métallique, de préférence en acier spécial, tenu à distance de la tête de pompe (6), ensuite vers l'extérieur une couche thermo-isolante (16) résistante à la chaleur et comme couche extérieure une couche thermo-isolante de préférence en matière plastique.

6. Pompe à gaz de mesure selon l'une des revendications 1 à 5, **caractérisée en ce que** le carter isolant (13) entoure de tous côtés au moins la tête de pompe (10) et que des ouvertures de passage sont prévues au moins pour des conduites de pression et d'aspiration ainsi que pour la bielle (8).

7. Pompe à gaz de mesure selon l'une des revendications 1 à 6, **caractérisée en ce qu'**il est prévu dans la zone de transmission d'entraînement entre tête de bielle (6) côté membrane et mécanisme à manivelle (9), pour réduire le transfert de chaleur au mécanisme à manivelle, d'une part des trous de passage (11, 11a) réduisant la conductibilité thermique, espacés en direction longitudinale de la bielle et décalés en direction circonférentielle, et d'autre part, pour la dissipation thermique, au moins dans la zone proche du mécanisme à manivelle, un agrandissement de surface (12).

8. Pompe à gaz de mesure selon la revendication 7, **caractérisée en ce que** des trous de passage (11) voisins sont décalés circonférentiellement de 90° l'un par rapport à l'autre et présentent de préférence une distance de centre à centre inférieure au diamètre.

9. Pompe à gaz de mesure selon la revendication 7 ou 8, **caractérisée en ce qu'**il est prévu en guise d'agrandissement de surface des ailettes de refroidissement (12) qui sont disposées dans la tête de bielle proche du mécanisme à manivelle, recevant la tige de bielle, en particulier dans sa zone de transition conique.

10. Pompe à gaz de mesure selon l'une des revendications 7 à 9, **caractérisée en ce qu'**il est prévu de préférence dans la zone entre les ailettes de refroidissement (12) et le coussinet de bielle, dans la tête de bielle proche du mécanisme à manivelle, un ou plusieurs trous de passage (11a) pour réduire la conductibilité thermique et/ou pour dissiper la chaleur, en particulier vers les ailettes de refroidissement disposées au voisinage.

11. Pompe à gaz de mesure selon l'une des revendications 1 à 10, **caractérisée en ce que** la bielle (8) est en acier, en particulier en acier spécial.
